# EUROPÄISCHE PATENTSCHRIFT

(11) **EP 0 135 021 B1**
(45) Veröffentlichungstag und Bekanntmachung des Hinweises auf die Patenterteilung: **21.09.1988**
(21) Anmeldenummer: 84108343.9
(22) Anmeldetag: 16.07.1984
(51) Int. Cl.: F21L 7/00, F21L 15/00

(54) **Leuchte**
Lamp
Lampe

(30) Priorität: 20.08.1983 DE 3330179
(43) Veröffentlichungstag der Anmeldung: 27.03.1985
(73) Patentinhaber: Wolter, Heinz, D-51515 Kürten (DE)
(72) Erfinder: Wolter, Heinz, D-51515 Kürten (DE)
(74) Vertreter: Rieder, Hans-Joachim, Dr.

(56) Entgegenhaltungen:
- DE-A- 2 800 936
- DE-A- 3 126 774
- DE-B- 2 528 498
- DE-U- 1 850 084
- FR-A- 2 161 154
- FR-A- 2 166 446
- GB-A- 1 588 720
- US-A- 4 281 368

## Beschreibung

Die Erfindung betrifft eine Leuchte, in deren eine Handhabe bildendem Gehäuse aus Kunststoff eine mit Umfangs- und Mittelflächenpol ausgestattete Knopfzellenbatterie entgegen der Kraft eines an ihr anliegenden, elastischen Elementes in die Schaltkontaktstellung bringbar ist, indem ein Teilbereich des Mittelflächenpols der Knopfzellenbatterie in Berührung tritt zu einem Abschnitt einer Kontaktlamelle, wobei die Knopfzellenbatterie in einer Aufnahmekammer des Gehäuses einliegt und oder Umfangspol der Knopfzellenbatterie in ständiger Berührungsanlage (Dauerkontakt) steht zu einer sich tangential zur Knopfzellenbatterie erstreckenden Kontaktfeder, deren Breite mindestens dem Hub der Knopfzellenbatterie entspricht.

Eine derartige Leuchte ist aus der DE-U-1 850 084 bekannt, die eine streifenförmige Kontaktlamelle mit zentral hochgebogenem, freigeschnittenen Schaltfingerkontakt aufweist. Ferner ist eine Gummiringfeder vorgesehen, die einseitig auf der Kontaktlamelle aufliegt und anderseitig mit dem Mittelflächenpol einer Knopfzellenbatterie in Berührung steht. Die Funktionsicherheit dieser Leuchte ist nicht immer gewährleistet, da zur Kontaktgabe die Knopfzellenbatterie derart zu beaufschlagen ist, daß die Gummiringfeder möglichst gleichmäßig zusammengequetscht wird. Dieses bedarf einer kraftaufwendigen, ganz gezielten, zentralen Druckbetätigung, da nur das Zentrum des Mittelflächenpols mit dem zentral hochgebogenen Schaltfingerkontakt der Kontaktlamelle in Berührung treten kann. Randseitige Druckbeaufschlagung der Knopfzellenbatterie führt hingegen zumeist nicht zur Kontaktgabe, da der randnahe Bereich des Mittelflächenpoles von der Gummiringfeder abgedeckt ist. Ferner weist diese bekannte Leuchte auf Grund der Gummiringfeder eine relativ große Dicke auf.

Aus der DE-A-3 126 774 geht eine mit einem Schlüssel verbindbare Leuchte hervor, die eine Kegelspiralfeder aufweist, welche ein ständiges Leitelement zwischen dem Mittelflächenpol einer Knopfzellenbatterie und einer Kontaktscheibe bildet. Ferner ist ein Kontaktring vorgesehen, der mit dem Mittelflächenpol der Knopfzellenbatterie zusammenwirkt. Der Kontaktring wird nur an zwei einander diametral gegenüberliegenden Punkten gehalten und erstreckt sich ansonsten frei im Inneren des Gehäuses der Lampe. Auf Grund der größtenteils fehlenden Abstützung kann sich der Ring durch zu kräftige Kontaktbeaufschlagung mittels der Knopfzellenbatterie verformen, so daß die Funktionsicherheit der Leuchte in Frage gestellt ist. Ferner ist die Lage der Kegelspiralfeder nicht hinreichend gesichert, so daß diese verrutschen und damit die Funktionssicherheit in Frage stellen kann. Ferner besteht Kurzschlußgefahr, wenn beim Niederdrücken der Knopfzellenbatterie diese relativ stark verkantet wird, so daß der Kontaktring gegen die Windungen der Kegelspiralfeder gedrückt wird. Die Kurzschlußgefahr soll zwar durch einen Puffer verhindert werden, der jedoch einen derartig kleinen Durchmesser besitzt, daß er ein starkes Verkanten der Knopfzelle ohne weiteres zuläßt. Eine Vergrößerung des Durchmessers des Puffers ist nicht möglich, weil dann kein Raum mehr für die Kegelspiralfeder zur Verfügung steht bzw. diese zu nahe an den Kontaktring herantritt.

Demgegenüber liegt der Erfindung die Aufgabe zugrunde, eine gattungsgemäße Leuchte zu schaffen, die extrem flach und betriebssicher ist.

Diese Aufgabe wird erfindungsgemäß dadurch gelöst, daß die Kontaktlamelle einen kreisförmigen, auf dem Gehäuseboden aufliegenden Ringabschnitt aufweist und daß das elastische Element als konzentrisch zum Ringabschnitt verlaufende Druckfeder ausgebildet ist, von der mindestens die bodenseitige Endwindung in einer Vertiefung des Gehäusebodens einliegt, wobei der Durchmesser der Vertiefung kleiner ist als eine die Vertiefung umgebende Ringabschnittsöffnung des Ringabschnitts, auf den in Schaltkontaktstellung der Mittelflächenpol der Knopfzellenbatterie aufsetzt.

Die Unteransprüche sind vorteilhafte Weiterbildungen des Erfindungsgegenstandes.

Zufolge solcher Ausgestaltung ist eine zufolge extrem flacher Bauform günstigst einem Schlüssel zuordbare Leuchte hoher Funktionssicherheit und einfachen Aufbaus geschaffen. Selbst unter Berücksichtigung der bei Betätigung nicht auszuschließenden Kipplage der Knopfzellenbatterie setzt der gegenüber dem Mantel der Knopfzellenbatterie leicht vorstehende, ebenflächige Mittelflächenpol mit stets sicherem Schaltkontakt auf dem darunterliegenden, vom Gehäuseboden abgestützten kreisförmigen Ringabschnitt auf. Da durch die in viele Richtungen mögliche Kipplage immer wechselnde, randnahe Stellen zusammenarbeiten, besteht nicht so leicht die Gefahr einer Zunderbildung. Es ergibt sich vielmehr eine selbstreinigende Wirkung an den Kontaktstellen. Dieser randnahe Kontakt ist bei der gattungsbildenden Leuchte durch einen in diesem Bereich liegenden, die Druckfeder bildenden Gummiring abgedeckt. Auch läßt sich nun der Hubweg wesentlich verringern und dementsprechend auch die Bauhöhe. Bezüglich der Druckfeder besteht eine vorteilhafte Zuordnung dahingehend, daß ihre bodenseitige Endwindung in einer Vertiefung des Gehäusebodens liegt, deren Durchmesser kleiner ist als derjenige der Ringabschnitts-Öffnung. Die zentrale Lage der Druckfeder ist so sicher gewährleistet; es kann keine Querverlagerung stattfinden. Schließlich trägt die Einlagerung der Endwindung der Druckfeder im Falle des Einsatzes einer Kegelfeder zusätzlich zur Erzielung einer möglichst flachen Bauform bei. Die bauliche Zuordnung der Kontaktfeder ist ebenfalls montageeinfach und betriebssicher: Sie liegt in einem Schacht des Gehäuses ein derart, daß sie mit ihrem einen Ende den Aufnahmeraum für die Glühlampe umfangsseitig schneidet. Von Vorteil ist es dabei, daß die Kontaktfeder spitzwinklig zum parallel zum Schlüsselschaft ausgerichteten Aufnahmeraum verläuft. Um auch einen stets sicheren Kontaktschluß zur Glühlampe sicherzustellen, dies sogar unabhängig von gewissen Toleranzabweichungen der EingerichtteiIe, wird weiterhin vorgeschlagen, daß die Kontaktlamelle mit einer jenseits der Kontaktfeder aus der Ebene des Ringabschnitts abgewinkelten Kontaktfahne am Glühlampensockel anliegt und die so gebildete Kontaktfahne zusätzlich durch einen elastischen, gehäuseseitig abgestützten Körper anlagebelastet ist. Diesbezüglich erweist es sich als vorteilhaft, daß der elastische Körper zylindrisch gestaltet ist, in einem Schacht steckt und von einem Niederhalter des Gehäusedeckels überlagert ist. Die entsprechend federnde Anlage läßt sich aber auch für die Kontaktfeder nutzen, indem die in ständiger Berührungsanlage am Umfangsflächenpol stehende Kontaktfeder mit ihrem freien Ende federnd am Glühlampensockel anliegt und dort durch einen elastischen oder federfähigen Körper zusätzlich anlagebelastet ist (Fig. 20). Zur optimalen Fixierung des Ringabschnitts erweist es sich schließlich als vorteilhaft, daß der Ringabschnitt der Kontaktlamelle randseitig mehrere, im wesentlichen in gleicher Winkelverteilung angeordnete Krallen aufweist, die sich in der zylindrischen Wandung der Aufnahmekammer für die Knopfzellenbatterie widerhakenartig verkrallen. Diesbezüglich ist es zusätzlich günstig, daß die Verkrallung in in Einsteckrichtung verlaufenden Führungsschächten erfolgt.

Der Gegenstand der Erfindung ist nachstehend anhand dreier zeichnerisch veranschaulichter Ausführungsbeispiele näher erläutert. Es zeigt
Fig. 1 die mit dem Schlüssel verbundene Leuchte in etwa natürlichem Maßstab, gemäß dem ersten Ausführungsbeispiel,
Fig. 2 die Seitenansicht hierzu,
Fig. 3 eine vergrößerte Innenansicht des Gehäuses mit Schlüssel in Betätigungsstellung,
Fig. 4 die Innenansicht des zugehörigen Gehäusedeckels,
Fig. 5 den Schnitt gemäß Linie V-V in Fig. 1, und zwar in Grundstellung,
Fig. 6 den entsprechenden Schnitt in Betätigungsstellung,
Fig. 7 die den Ringabschnitt aufweisende Kontaktlamelle in Einzeldarstellung, und zwar in Draufsicht,
Fig. 8 die zugehörige Seitenansicht,
Fig. 9 die mit einem Schlüssel verbundene Leuchte gemäß dem zweiten Ausführungsbeispiel, und zwar in Seitenansicht,
Fig. 10 die Draufsicht hierzu,
Fig. 11 den Schnitt gemäß Linie XI - XI in Fig. 10,
Fig. 12 die Stirnansicht der Leuchte auf die Glühlampe gesehen,
Fig. 13 die Innenansicht des Leuchtengehäuses bei entferntem Deckel und noch nicht zugeordnetem Schlüsselschaft,
Fig. 14 den Schnitt gemäß Linie XIV - XIV in Fig. 13 und
Fig. 15 die Innenansicht des Gehäusedeckels,
Fig. 16 die mit einem Schlüssel verbundene Leuchte gemäß dem dritten Ausführungsbeispiel, und zwar bei entferntem Gehäusedeckel,
Fig. 17 den Schnitt gemäß Linie XVII - XVII in Fig. 16 bei jedoch zugeordnetem Gehäusedeckel,
Fig. 18 die Stirnansicht mit Blick auf die Glühlampe,
Fig. 19 eine Innenansicht des Gehäuses bei noch nicht zugeordnetem Schlüssel und entferntem Gehäusedeckel,
Fig. 20 die Innenansicht gegen den bestückten Deckel und
Fig. 21 die Draufsicht auf diesen Deckel.

Der Reidenbereich des Schlüssels 1 ist als Leuchte L gestaltet. Deren die Handhabe des Schlüssels bildendes Gehäuse 2 nimmt zentral eine Knopfzellenbatterie 3 auf.

Das flache, gemäß Fig. 1 scheibchenförmige Gehäuse ist aus Isolationsmaterial, z. B. Kunststoff, hergestellt und mittels eines ringförmigen Deckels 4 im Wege einer randseitigen Klipsverbindung verschließbar. Von der dem Deckel 4 zugewandten Breitfläche des Gehäuses 2 geht eine zentrale, zylindrische Aufnahmekammer 5 für die Knopfzellenbatterie 3 aus. Letztere ist darin axial entgegen Federbelastung verlagerbar. Die entsprechende Druckfeder 6 stützt sich auf dem Boden 7 der Aufnahmekammer 5 ab. Mindestens ihre bodenseitige Endwindung 6' steckt in einer die Vertiefung 8 des Bodens 7. Es handelt sich um eine Kegelfeder, deren andere Endwindung 6" die untere Flachseite der Knopfzellenbatterie 3 mittig in Richtung der Grundstellung (Fig. 5) belastet.

Auf dem Gehäuseboden 7 liegt ferner der Ringabschnitt 9' einer Kontaktlamelle 9. Es handelt sich um ein zumindest im Bereich des Ringabschnitts ebenflächig gestaltetes Stanzteil. Der Ringabschntt 9' beläßt einen so weiten Innenfreiraum, daß die in der Vertiefung 8 sitzende Druckfeder 6 nicht mit der leitfähigen Kontaktlamelle 9 in Berührung kommt. Der Durchmesser der Vertiefung 8 ist vielmehr deutlich kleiner als derjenige der Ringabschnitts- Öffnung 10.

In Kontaktstellung (Fig. 6) setzt der von der unteren Flachseite gebildete Mittelflächenpol MP der Knopfzellenbatterie 3 auf die ihm zugewandte Seite des Ringabschnitts 9' auf.

Die federbelastete Grundstellung ist dagegen durch eine Ringschulter 11 einer die Knopfzellenbatterie 3 überfangenden, hütchenartigen Betätigungstaste 12 definiert. Letztere ragt mit ihrem querschnittskleineren, zylindrischen Abschnitt in eine formentsprechende, durchgehende Öffnung 13 des Deckels 4. Die Ringschulter 11 tritt gegen den unterseitigen Innenrand der Öffnung 13. Der Hutraum nimmt den oberen, zylindrischen Abschnitt der Knopfzellenbatterie auf, die sich im Bereich der unteren Hutrandkante bis auf das Umfangsmaß derselben verbreitert, um schließlich in Richtung des Bodens 7 flach kegelstumpfförmig auszulaufen. Die Absatzschulter zwischen zylindrischem und kegelstumpfförmigem Abschnitt der Knopfzellenbatterie ist mit 14 bezeichnet. Der periphere Übergang weist eine Querrundung 15 auf. Die Mantelwand dieses Abschnitts bildet den Umfangspol UP.

Der Umfangspol UP steht in ständiger Berührungsanlage zu einer sich im wesentlichen tangential zur Knopfzellenbatterie 3 erstreckenden Kontaktfeder 16. Deren Breite entspricht mindestens dem Hub x der Knopfzellenbatterie 3. Gehalten ist die Kontaktfeder in einem Schacht 17 (Fig. 3 und 13) des Gehäuses 2. Der Schacht 17 endet in einem Abstand y (Fig. 6) vor der aufnahmekammersetigen Fläche 7' des Bodens 7, welcher Abstand großer ist als die Dicke der Kontaktlamelle 9. So kann es nicht zu einer Berührung zwischen dieser und der Kontaktfeder 16 kommen. In Richtung des Gehäuserandes schließt an die zylindrische Aufnahmekammer 5 ein Aufnahmeraum 18 für die Glühlampe 19 der Leuchte L an. Aufnahmeraum 18 und Aufnahmekammer 5 sind auf einem Teilabschnitt zueinander hin offen. Die Kontaktfeder 16 erstreckt sich in der entsprechenden Durchbrechungszone und ist nur an ihren beiden Schmalenden 16' und 16" gefesselt, so daß sie bei Abwärtsverlagerung der Knopfzellenbatterie dort ihren Feder-Ausweichraum findet; der Schacht 17 nimmt nämlich einen in Verlagerungsrichtung liegenden Schrägungsverlauf. Dies hat den Vorteil, daß mit zunehmender Eindrückbewegung ein noch festerer Reilbkontakt zwischen dem Umfangspol und der korrespondierenden Federfläche entsteht.

Die Glühlampe 19 bildet vor dem Glaskolben einen Ringkragen 20 aus. Letzterer steckt in einem Querschacht 21 des Gehäuses 2. Die Glühlampe 19 ist in Richtung des Schlüsselschaftes ausgerichtet. Sie erstreckt sich in der Ebene der Schlüsselschmalkante. Die Kontaktfeder verläuft spitzwinklig (Winkel Alpha) zum parallel zum Schlüsselschaft 1' ausgerichteten Aufnahmeraum (Fig. 3 und 13).

Die Kontaktlamelte 9 ragt mit einer jenseits der Kontaktfeder 16 aus ihrer Flachebene abgewinkelten Kontaktfahne 22 bis in den Bereich des Glühlampensockels 23. Die Fahne nimmt anfangs einen nahezu tangentialen Verlauf zum Ringabschnitt 9' und ist dann einmal oder zweimal quer zur Erstreckungsrichtung abgewinkelt.

Die tangential gerichtete Kontaktfeder 16 tritt mit ihrem einen, d. h. glühlampenseitigen Ende, den Aufnahmeraum für die Glühlampe umfangsseitig anschneidet, gegen den gewindetragenden Mantel der Glühlampe 19, und zwar konkret gegen den durch Auswärtsfalten erzeugten Ringkragen 20, welcher sich rückwärtig noch in einen gewindefreien, zylindrischen Abschnitt fortsetzt, so daß der Kontakt über das Schmalende 16" stets sicher aufrechterhalten ist.

Die Betätigungstaste schließt randseitig ebenengleich mit der äußeren Breitfläche des Deckels 4 ab, ist zum Zentrum hin aber schwach konkav gehöhlt. Der Deckel 4 verschließt auch den nach oben hin offenen Aufnahmeraum 18 für die Glühlampe 19. Die Raumtiefe entspricht im wesentlichen der des Glühlampendurchmessers.

Die Betätigung der Leuchte braucht nicht streng zentral zu erfolgen; aufgrund des Ringabschnitts 9' kommt bei gleich welcher Kipplage der Knopfzellenbatterie stets mindestens ein Teilbereich derselben in Berührung zum Ringabschnitt.

Die mit einem Schlüsselschaft bestückbaren Leuchten gemäß dem zweiten und dritten Ausführungsbeispiel sind prinzipiell gleichen Aufbaues. Die Bezugsziffern sind,.soweit zum Verständnis erforderlich, sinngemäß übertragen, ohne daß bezüglich der übereinstimmenden Merkmale eine textliche Wiederholung erfolgt. Bezüglich des zweiten Ausführungsbeispieles (Fig. 9 bis 15) ergibt sich folgende Weiterbildung: Die am Glühlampensockel 23 federnd anliegende Kontaktfahne 22 der Kontaktlamelle 9 ist zur Verstärkung der federnden Anlage noch durch einen elastischen Körper 24, bspw. aus Schaumstoff, in Richtung der Glühlampe 19 belastet. Der in seiner Grundform zylindrische Körper ruht in einem hinter dem Lampensockel liegende Schacht 25 des Gehäuses 2. Der Schacht ist anteilig vom Aufnahmeraum 18 mitgebildet. Zum Einführen des stopfenartigen Körpers 24 wird dieser leicht komprimiert. Die Rückstellkraft führt zu der aus Fig. 13 ersichtlichen, etwas deformierten Form. Damit der elastische Körper 24 nicht aus dem Schacht heraustreten kann bzw. eine gegenüber der Schachthöhe verringerte Achsenlänge vorligen kann, geht vom Gehäusedeckel 4 ein deckungsgleich liegender Niederhalter 26 aus. Es handelt sich um einen angeformten zylindrischen Zapfen, der bis auf die Oberseite des elastischen Körpers reicht. Der Zapfen ist aus Fig. 15 erkennbar.

Während in diesem Ausführungsbeispiel und in dem Ausführungsbeispiel gemäß den Fig. 1 bis 8 die Kontaktlamelle 9 zum Glühlampensockel 23 führt, ist beim Ausführungsbeispiel gemäß den Fig. 16 bis 21 die Kontaktlamelle 9 an den Ringkragen 20 der Glühlampe 19 geführt und die in ständiger Berührungsanlage zum Umfangsflächenpol UP stehende Kontaktfeder 16 an ihrem freien Ende mit dem Glühlampensockel 23 in Kontakt. Dies geht deutlich aus Fig. 20 hervor. Wie ersichtlich, nimmt die Kontaktfeder 16 einen mehrfach abgewinkelten Verlauf, wobei das unmittelbar in Kontakt stehende Ende V-förmig abgewinkelt ist und die V-Spitze am Glühlampensockel 23 anliegt. Außer der der Kontaktfeder innenwohnenden Anlagekraft ist dieses freie Ende ebenfalls durch einen elastischen oder federfähigen Körper 24' anlagebelastet. Dieser Körper besteht aus einer Platte, welche diagonal in den dortigen Schachtbereich eingesteckt ist und am freien V-Schenkel, diesen belastend, anliegt.

Im weiteren Unterschied zu den voraufgegangenen Lösungen ist die Maßnahme getroffen, daß sich die Kontaktlamelle 9 in der Richtung des Schlüsselschaftes erstreckt (Fig. 16). Ihre seitliche Abstützung wird von Rippen 27 gebildet, die sich seitlich der Kontaktlamelle 9 erstrecken. Auch die Grundform des Leuchtenkörpers weicht ab insofern, als dieser nun einen im wesentlichen dreieckigen Verlauf hat mit schwach konvex gewölbten Längsseiten. Die Klipszuordnung des Deckels ist auch anders gelöst, indem dieser einen Hammerkopf 28 ausbildet mit seitlichen, abgeschrägten Lappen, die entsprechende Hinterschneidungen des Gehäuses 2 hintergreifen. Das dem Hammerkopf 28 gegenüberliegende Ende des Deckels 4 hingegen ist einfach in der Aufnahmekammer 5 für die Knopfzellenbatterie 3 eingeklipst. Letztere weist entsprechende Rastvertiefungen 30 auf, in welche die Rastvorsprünge 31 des Deckels 4 einschnäppern.

Eine Besonderheit des Ausführungsbeispieles gemäß den Fig. 9 bis 15 besteht noch darin, daß der Ringabschnitt 9' der Kontaktlamelle 9 randseitig mehrere, im wesentlichen in gleicher Winkelverteilung angeordnete Krallen 9" aufweist, die sich in der zylindrischen Wandung der Aufnahmekammer 5 für die Knopfzellenbatterie 3 verkrallen. Die Verkrallung erfolgt auf dem Grund von in Einsteckrichtung des Ringabschnittes 9' verlaufenden Führungsschächten 32, welche der Kontur der Krallen 9" entsprechend angepaßt sind und eine optimale Drehsicherung des kreisförmigen Ringabschnittes 9' sicherstellen.

Bei diesem gleichen Ausführungsbeispiel ist das einsteckseitige Ende des Schlüsselschaftes 1' gegabelt. Es tritt in einen der Gabelform entsprechenden Schacht des Gehäuses ein und wird durch einen in Richtung der Sperrgrundstellung federbelasteten Sperriegel 33 aufhebbar fixiert.

## Patentansprüche

1. Leuchte, in deren eine Handhabe bildendem Gehäuse (2) aus Kunststoff eine mit Umfangs-und Mittelflächenpol (UP, MP) ausgestattete Knopfzellenbatterie (3) entgegen der Kraft eines an ihr anliegenden, elastischen Elementes in die Schaltkontaktstellung bringbar ist, indem ein Teilbereich des Mittelflächenpols (MP) der Knopfzellenbatterie (3) in Berührung tritt zu einem Abschnitt einer Kontaktlamelle (9), wobei die Knopfzellenbatterie (3) in einer Aufnahmekammer (5) des Gehäuses (2) einliegt und der Umfangspol (UP) der Knopfzellenbatterie (3) in ständiger Berührungsanlage (Dauerkontakt) steht zu einer sich tangential zur Knopfzellenbatterie erstreckenden Kontaktfeder (16), deren Breite mindestens dem Hub der Knopfzellenbatterie entspricht, dadurch gekennzeichnet, daß die Kontaktlamelle (9) einen kreisförmigen, auf dem Gehäuseboden (7) aufliegenden Ringabschnitt (9') aufweist und daß das elastische Element als konzentrisch zum Ringabschnitt (9') verlaufende Druckfeder (6) ausgebildet ist, von der zumindest die bodenseitige Endwindung (6') in einer Vertiefung (8) des Gehäusebodens einliegt, wobei der Durchmesser der Vertiefung (8) kleiner ist als eine die Vertiefung (8) umgebende Ringabschnittsöffnung (10) des Ringabschnitts (9'), auf den in Schaltkontaktstellung der Mittelflächenpol (MP) der Knopfzellenbatterie (3) aufsetzt.

2. Leuchte nach Anspruch 1, dadurch gekennzeichnet, daß die Kontaktfeder (16) in einem Schacht (17) des Gehäuses (2) einliegt und mit ihrem einen Ende den Aufnahmeraum (18) für die Glühlampe (19) umfangsseitig anschneidet.

3. Leuchte nach Anspruch 2, dadurch gekennzeichnet, daß die Kontaktfeder (16) spitzwinklig (Winkel Alpha) zum parallel zu einem Schlüsselschaftsteckschacht ausgerichteten Aufnahmeraum (18) verläuft.

4. Leuchte nach Anspruch 2, dadurch gekennzeichnet, daß die nur an ihren beiden Schmalenden (16', 16") gefaßte Kontaktfeder (16) in leichter Kipplage zur Knopfzellenbatterie-Verlagerungsachse hin eingelassen ist.

5. Leuchte nach Anspruch 1, dadurch gekennzeichnet, daß die Kontaktlamelle (9) mit einer jenseits der Kontaktfeder (16) aus der Ebene des Ringabschnitts (9') abgewinkelten Kontaktfahne (22) am Glühlampensockel (23) anliegt und die so gebildete Kontaktfahne (22) zusätzlich durch einen elastischen, gehäuseseitig abgestützten Körper (24) anlagebelastet ist.

6. Leuchte nach Anspruch 5, dadurch gekennzeichnet, daß der elastische Körper (24) zylindrisch gestaltet ist, in einem Schacht (25) steckt und von einem Niederhalter (26) des Gehäusedeckels (4) überlagert ist.

7. Leuchte nach Anspruch 1, dadurch gekennzeichnet, daß die in ständiger Berührungsanlage am Umfangsflächenpol (UP) stehende Kontaktfeder (16) mit ihrem freien Ende federnd am Glühlampensockel (23) anliegt und dort durch einen elastischen oder federfähigen Körper zusätzlich anlagebelastet ist.

8. Leuchte nach dem Anspruch 1, dadurch gekennzeichnet, daß der Ringabschnitt (9') der Kontaktlamelle (9) randseitig mehrere, im wesentlichen in gleicher Winkelverteilung angeordnete Krallen (9") aufweist, die sich in der zylindrischen Wandung der Aufnahmekammer (5) für die Knopfzellenbatterie (3) widerhakenartig verkrallen.

9. Leuchte nach Anspruch 1, dadurch gekennzeichnet, daß die Verkrallung in in Einsteckrichtung verlaufenden Führungsschächten (32) erfolgt.

## Claims

1. Light, in the handle-forming plastic housing (2) of which a round-cell battery (3) equipped with a peripheral-surface and a mid-surface pole (UP, MP) can be brought into the switch-contact position counter to the force of an elastic element resting against it, because a part region of the mid-surface pole (MP) of the round-cell battery (3) comes in touch with a portion of a contact lamella (9), the round-cell battery (3) resting in a receiving chamber (5) of the housing (2), and the peripheral pole (UP) of the round-cell battery (3) being in constant touch (continuous contact) with a contact spring (16) which extends tangentially relative to the round-cell battery and the width of which corresponds at least to the stroke of the round-call battery, characterized in that the contact lamella (9) has a circular ring portion (9') resting on the housing bottom (7), and in that the elastic element is designed as a compression spring (6) which extends concentrically relative to the ring portion (9') and of which at least the end turn (6') located at the bottom rests in a recess (8) in the housing bottom, the diameter of the recess (8) being smaller than a ring portion orifice (10) surrounding the recess (8) and located in the ring portion (9'), on which the mid-surface pole (MP) of the round-cell battery (3) rests in the switch-contact position.

2. Light according to claim 1, characterized in that the contact spring (16) rests in a shaft (17) of the housing (2) and at one of its ends intersects the receiving space (18) for the filament lamp (19) on the periphery.

3. Light according to claim 2, characterized in that the contact spring (16) extends at an acute angle (the angle alpha) relative to the receiving space (18) aligned parallel to a key-shank insertion shaft.

4. Light according to claim 2, characterized in that the contact spring (16) secured only at its two narrow ends (16', 16") is arranged in a slight tilting position relative to the shifting axis of the round-cell battery.

5. Light according to claim 1, characterized in that the contact lamella (9) rests against the filament-lamp base (23) by means of a contact lug (22) angled out of the plane of the ring portion (9') on the far side of the contact spring (16), and the contact lug (22) so formed is additionally subjected to a bearing load by an elastic body (24) supported on the housing.

6. Light according to claim 5, characterized in that the elastic body (24) is made cylindrical, is inserted in a shaft (25) and is surmounted by a holding-down device (26) of the housing cover (4).

7. Light according to claim 1, characterized in that the contact spring (16), which is in constant touch with the peripheral-surface pole (UP), rests resiliently by means of its free end on the filament-lamp base (23) and is additionally subjected to a bearing load there by an elastic or resilient body.

8. Light according to claim 1, characterized in that the ring portion (9') of the contact lamella (9) has, at the edge, several claws (9") which are arranged essentially in an equal angular distribution and which catch in a barb-like manner in the cylindrical wall of the receiving chamber (5) for the round-cell battery (3).

9. Light according to claim 1, characterized in that catching takes place in guide shafts (32) extending in the direction of insertion.

## Revendications

1. Lampe comportant un boîtier (2) en matière plastique en forme de poignée et dans lequel une pile bouton (3) équipée de pôles périphérique et central (UP et MP) peut être placée en position de contact d'alimentation à l'encontre de la force d'un élément élastique en appui sur cette pile, par le fait qu'une zone partielle du pôle central (MP) de la pile bouton (3) entre en contact avec une partie d'une lamelle de contact (9), tandis que la pile bouton (3) repose dans un logement (5) du boîtier (2) et que le pôle périphérique (UP) de la pile (3) est en position de contact continu (contact permanent) avec un ressort de contact (16) disposé tangentiellement à la pile, et dont la largeur correspond au moins à la levée de la pile ronde, caractérisée en ce que la lamelle de contact (9) comporte une partie annulaire (9') de forme circulaire reposant sur le fond de boîtier (7) et en ce que l'élément élastique est réalisé sous la forme d'un ressort de compression concentrique à la partie annulaire (9')et dont au moins la spire terminale (6') du côté du fond est logée dans une cavité (8) du fond du boîtier, tandis que le diamètre de la cavité (8) est plus petit qu'une ouverture (10) de la partie annulaire (9') entourant la cavité (8), et sur laquelle vient s'appuyer la pile bouton (3) en position de contact d'alimentation du pôle central (PC).

2. Lampe selon la revendication 1, caractérisée en ce que le ressort de contact (16) est logé dans un puit (17) du boîtier (2) et coupe par l'une de ses extrémités la périphérie du logement (18) de la lampe à incandescence (19).

3. Lampe selon la revendication 2, caractérisée en ce que le ressort de contact (16) fait un angle aigu (angle alpha) avec le logement (18) orienté parallèlement à un évidement d'enfoncement de la tige de clé.

4. Lampe selon la revendication 2, caractérisée en ce que le ressort de contact (16) qui n'est retenu que par ses deux extrémités étroites (16', 16") est introduit en position légèrement inclinée par rapport à l'axe de déplacement de la pile bouton.

5. Lampe selon la revendication 1, caractérisée en ce que la lamelle de contact (9) s'appuie sur le culot de lampe à incandescence (23) par une équerre de contact (22) formée à partir du plan de la partie annulaire (9') au delà du ressort de contact (16) et en ce que l'équerre (22) réalisée de cette façon est sollicitée en outre par un corps élastique (24) qui s'appuie d'un côté sur le boîtier.

6. Lampe selon la revendication 5, caractérisée en ce que le corps élastique (24) présente une forme cylindrique, s'enfonce dans un évidement (25) et est recouvert par un élément (26) du couvercle de boîtier (4) qui le maintient en position basse.

7. Lampe selon la revendication 1, caractérisée en ce que le ressort de contact (16) placé en position de contact permanent avec le pôle périphérique (UP) repose élastiquement par son extrémité libre sur le culot de lampe à incandescence (23) et y est de plus maintenu en position par un corps élastique ou susceptible de sollicitation élastique.

8. Lampe selon la revendication 1, caractérisée en ce que la partie annulaire (9') de la lamelle de contact (9) présente à sa périphérie plusieurs griffes (9"), réparties angulairement de façon sensiblement régulière, qui pénètrent comme des crochets dans la paroi cylindrique du logement (5) de la pile bouton (3).

9. Lampe selon la revendication 1, caractérisée en ce que la pénétration se produit dans des évidements de guidage (32) orientés selon la direction d'enfoncement.
